# EUROPÄISCHE PATENTSCHRIFT

(11) **EP 0 332 152 B1**
(45) Veröffentlichungstag und Bekanntmachung des Hinweises auf die Patenterteilung: **09.12.1992**
(21) Anmeldenummer: 89104040.4
(22) Anmeldetag: 08.03.1989
(51) Int. Cl.: A47L 15/44

(54) **Vorrichtung zum Zuführen von Reinigungsmitteln bei Geschirrspülmaschinen**
Detergent dispenser for dishwashing machines
Distributeur de détergents pour machines à laver la vaisselle

(30) Priorität: 09.03.1988 DE 3807715
(43) Veröffentlichungstag der Anmeldung: 13.09.1989
(73) Patentinhaber: Bauknecht Hausgeräte GmbH, D-70565 Stuttgart (DE)
(72) Erfinder: Kersten, Gerhard, D-6612 Schmelz 3 (DE)
(74) Vertreter: Melio, Jan Dirk

(56) Entgegenhaltungen:
- EP-A- 0 190 795
- DE-U- 7 933 519
- DE-U- 8 437 379
- DE-U- 8 711 236

## Beschreibung

Die Erfindung bezieht sich auf eine Vorrichtung zum Zuführen von Reinigungsmitteln bei Geschirrspülern unter Verwendung einer an der Innenseite einer klappbaren Beschickungstür angeordneten Dosierkammer, die durch einen Klappdeckel mit steuerbarem Auslösemechanismus schließbar ist, wobei die Dosierkammer zweiteilig ausgebildet und der eine Kammerteil mit einer in der Betriebsstellung wirksamen Auslauföffnung versehen ist.

Bei Geschirrspülern ist es allgemein üblich, mit einem sog. Einlaugenverfahren zu arbeiten, d.h. das Reinigungsmittel wird aus einer Dosierkammer nach Lösen einer Verschlußklappe nur dem Hauptspülgang zugegeben. Der diesem Hauptspülgang vorhergehende Vorspülgang wurde meist ohne Zugabe von Spülmitteln durchgeführt. Nun hat sich gezeigt, daß man ein besseres Ergebnis bekommt, wenn man schon im Vorspülgang geeignete Spülmittel zugibt. Hierfür ist es bekannt, zusätzlich zum Auffüllen der Dosierkammer in die Maschine vor dem Vorspülgang Spülmittel z.B. am Rand des Behälterbodens zuzugeben. Da diese Art nicht sehr bedienungsfreundlich ist, wurden auch schon zusätzliche Dosierbehälter vorgesehen, aus denen das Reinigungsmittel in den Spüler fällt und damit für den Vorspülgang zur Verfügung steht.

Gemäß der DE-OS 35 03 336 ist es bekannt, hierfür einen Reinigungsmittelgeber einzusetzen, der mit zwei Dosierkammern ausgestattet ist und bei dem die eine der Dosierkammern beim Schließen der Beschickungstür über eine Auslaßöffnung so geleert wird, daß das Reinigungsmittel an der Innenseite der Beschickungstür entlang in den Spülbehälter fällt.

Bei dieser bekannten Ausführungsform wird zwar weitgehend vermieden, daß das Reinigungsmittel bis in den Sumpf der Maschine gelangt und damit bereits vor dem Vorspülgang beim Rückspülen des Enthärters ausgewaschen und abgepumpt wird. Bei unsachgemäßer Bedienung des Gerätes, insbesondere bei einem schnellen oder gar schlagartigen Schließen der Beschickungstür, fällt aber das Reinigungsmittel nicht nur zu weit in die Maschine, es wird durch den auftretenden Luftstau gegebenenfalls auch verblasen und damit unerwünscht verteilt.

Durch das DE-GM 87 11 236 ist eine Einspülvorrichtung mit wenigstens einer Dosierkammer für Reinigungsmittel bekannt geworden. Die Kammer ist über Öffnungen mit dem Spülbehälter verbunden, wobei die Öffnungen durch Betätigen einer in ihrem unteren Teil schwenkbar gelagerten Klappe verschlossen werden können. Bei geöffneter Klappe kann somit das Reinigungsmittel mit Wasser benetzt und damit vorgelöst werden. Ferner kann dabei eine gewisse Menge des Mittels vor der eigentlichen Dosierung in den Spülbehälter abgegeben werden. Schließlich können die Öffnungen durch die Klappe verschlossen werden, wenn eine Vorlösung des Reinigungsmittels nicht erwünscht ist.

Der Erfindung liegt die Aufgabe zugrunde, eine Vorrichtung der eingangs genannten Art dahingehend zu verbessern, daß das Reinigungsmittel für den Vorspülgang auf einfache Weise erst bei geschlossener Beschickungstür zugegeben und damit gezielt in die Maschine eingebracht wird. Damit werden Verluste an Reinigungsmitteln vermieden, und es wird auch vermieden, daß das Reinigungsmittel unsachgemäß verteilt wird. Dabei soll der technische Aufwand gering gehalten und die Bedienung einfach gestaltet sein. Insbesondere sollen zusätzliche elektromechanische Elemente zum Öffnen von Dosierkammern vermieden werden.

Gemäß der Erfindung wird bei einer Vorrichtung der eingangs angegebenen Art die gestellte Aufgabe dadurch gelöst, daß als Verschluß für die Auslauföffnung ein pendelartiger Hebel vorgesehen ist, der mit seinem oberen Ende schwenkbar an der Außenseite des Klappdeckels gelagert ist und mit seinem unteren freien Ende die Auslauföffnung abdeckt. Der Hebel gemäß der Erfindung wird allein durch Schwenken der Gerätetür betätigt. Ferner ist die Auslauföffnung in der Betriebsstellung, d. h. in der Senkrechtstellung der geschlossenen Tür, immer wirksam, so daß das Reinigungsmittel in dieser Türstellung durch Verschwenken des Hebels sicher austreten und sachgemäß verteilt werden kann. Durch die erfindungsgemäße Lagerung kann somit der Hebel nur in der Betriebslage der Beschickungstür geöffnet bzw. durch das Spülmittel aufgedrückt werden.

Eine zweckmäßige Ausgestaltung der Erfindung besteht darin, daß der Hebel am freien Ende mit einer abgewinkelten Fläche versehen ist und daß die Auslauföffnung in nicht senkrechter Türlage von der abgewinkelten Fläche geschlossen und in senkrechter Türlage durch Ausschwenken so weit geöffnet wird, daß das im zugehörigen Kammerteil gelagerte Reinigungsmittel auslaufen kann.

Da das Spülmittel Feuchtigkeit aufnehmen und zum Teil auch klebrig werden kann, ist es vorteilhaft, den Verschluß mit einem in den Bereich eines Sprühstrahles des Spülers ragenden Prallteil zu versehen, so daß der Verschluß durch den Sprühstrahl zwangsweise auch bei leichter Verklebung geöffnet und die Dosierkammer durch den Sprühstrahl ausgespült wird.

Anhand der Zeichnung ist ein Ausführungsbeispiel des Gegenstandes gemäß der Erfindung beschrieben und die Wirkungsweise erläutert.

Die Fig. 1 zeigt eine Vorrichtung zum Zuführen von Reinigungsmitteln bei Geschirrspülern, wie sie üblicherweise in der Tiefe von Beschickungstüren montiert sind.

Die Fig. 2 zeigt in Seitenansicht, zum Teil im Schnitt, eine die Dosierkammer abschließende Klappe mit einem integrierten Verschluß für die Auslauföffnung der zweiten Dosierkammer.

Die Dosierkammer nach der Erfindung besteht aus einem Unterteil 1, in das die Kammern 2 und 3 eingeformt sind. Mit dem Unterteil 1 ist über Scharnierböcke 4 ein Klappdeckel 5 verbunden, der durch eine nicht gezeichnete Feder in der Offenstellung gehalten wird. Der Klappdeckel 5 trägt an seiner Innenseite einen Dichtrahmen 6, der mit dem Rand der Dosierkammer 2 übereinstimmt und diese im geschlossenen Zustand abdichtet. In den Klappdeckel 5 ist ferner eine Ausnehmung 7 eingearbeitet, durch die hindurch ein Riegel 8 den Klappdeckel 5 in der geschlossenen Stellung halten kann. Der Riegel 8 kann durch geeignete Steuerelemente, wie Zugmagnete oder Bimetallstreifen, ausgelöst werden, so daß die nicht gezeichnete Feder den Klappdeckel 5 in die Offenstellung bringen kann.

In den Klappdeckel 5 ist ferner eine Öffnung 9 eingearbeitet, die der Kammer 3 zugeordnet ist und durch die das in die Kammer 3 eingefüllte Reinigungsmittel in der Betriebslage entlang der Innenfläche der Beschickungstür auslaufen kann, wenn der Verschluß 10 die Öffnung 9 freigegeben hat. Der Verschluß 10 ist in einem Gelenk 11 am Klappdeckel 5 wie ein Pendel gelagert, so daß er mit seinem abgewinkelten Teil 12 bei geschlossener Dosierkammer die Öffnung 9 dann verschließt, wenn die Beschickungstür nicht in der Senkrechten steht.

Wird die Beschickungstür des Spülers in die senkrechte Betriebslage gebracht, dann schwenkt der Verschluß 10 aus und gibt die Öffnung 9 so weit frei, daß das in der Kammer 3 lagernde Reinigungsmittel auslaufen kann.

Diese Öffnungsbewegung des Verschlußes 10 wird durch das Gewicht des Reinigungsmittels unterstützt.

In Fig. 2 ist ein Klappdeckel 5 gezeigt, der an den Scharnierböcken 4 mit einem angeformten Lagerteil 13 gehaltert ist. In die Deckelfläche 14 ist ein Lagerzapfen 15 eingesetzt, an dem der Verschluß 10 schwenkbar gehaltert ist. Die Auslauföffnung 9 wird durch das abgewinkelte Teil 12 dann geschlossen gehalten, wenn sich die Beschickungstür außerhalb der senkrechten. Lage befindet. Zweckmäßig wird das abgewinkelte Teil 12 mit einer Zusatzmasse 16 ausgestattet, damit der Verschluß 10 leichter in die Öffnungslage verschwenkt. Am Teil 10 ist ein Prallteil 17 angeformt, das, von einem Sprühstrahl beaufschlagt, die Öffnungsbewegung unterstützt und damit einem Sprühstrahl auch die Möglichkeit gibt, über die Öffnung 9 die Kammer 3 auszuspülen.

## Patentansprüche

1. Vorrichtung zum Zuführen von Reinigungsmitteln bei Geschirrspülern unter Verwendung einer an der Innenseite einer klappbaren Beschickungstür angeordneten Dosierkammer, die durch einen Klappdeckel (5) mit steuerbarem Auslösemechanismus (7, 8) schließbar ist, wobei die Dosierkammer zweiteilig (2, 3) ausgebildet und der eine Kammerteil (3) mit einer in der Betriebsstellung wirksamen Auslauföffnung (9) versehen ist, **dadurch gekennzeichnet,** daß als Verschluß für die Auslauföffnung (9) ein pendelartiger Hebel (10) vorgesehen ist, der mit seinem oberen Ende schwenkbar an der Außenseite des Klappdeckels (5) gelagert ist und mit seinem unteren freien Ende die Auslauföffnung (9) abdeckt.

2. Vorrichtung nach Anspruch 1, **dadurch gekennzeichnet,** daß der Hebel (10) am freien Ende mit einer abgewinkelten Fläche (12) versehen ist und daß die Auslauföffnung (9) in nicht senkrechter Türlage von der abgewinkelten Fläche (12) geschlossen und in senkrechter Türlage durch Ausschwenken so weit geöffnet wird, daß das im zugehörigen Kammerteil (3) gelagerte Reinigungsmittel auslaufen kann.

3. Vorrichtung nach Anspruch 1 oder 2, **dadurch gekennzeichnet,** daß der Verschluß (10, 12) derart mit einem in den Bereich eines Sprühstrahles des Spülers ragenden Prallteil (17) versehen ist, daß er durch den Druck des Sprühstrahles öffnet.

## Claims

1. Device for supplying cleaning agents in dishwashers using a dispensing chamber which is arranged on the inside of a hinged loading door and which is closable by a hinged cover (5) with a controllable release mechanism (7, 8), wherein the dispensing chamber is constructed in two portions (2, 3) and one chamber portion (3) is provided with an outlet opening (9) which is operative in the working position, characterised in that as a closure for the outlet opening (9) there is provided a pendulum-like lever (10) which is mounted pivotably by its upper end on the outside of the hinged cover (5) and by its lower free end covers the outlet opening (9).

2. Device according to claim 1, characterised in that the lever (10) is provided at the free end with an angled surface (12) and in that the outlet opening (9) is closed by the angled surface (12) in the non-vertical door position and opened so far by pivoting outwards in the vertical door position that the cleaning agent stored in the associated chamber portion (3) can run out.

3. Device according to claim 1 or 2, characterised in that the closure (10, 12) is provided with an impact portion (17) extending into the region of a spray jet of the dishwasher, in such a way that it opens by the pressure of the spray jet.

## Revendications

1. Dispositif pour distribuer des produits de nettoyage dans les lave-vaisselle, avec utilisation d'une chambre de dosage placée sur le côté intérieur d'une porte de chargement pivotante, chambre de dosage qui peut être fermée par un couvercle rabattant (5) à mécanisme de déclenchement (7, 8) pouvant être commandé et qui est réalisée en deux parties (2, 3), une partie (3) de la chambre étant pourvue d'une ouverture d'écoulement (9) effective à la position de fonctionnement, caractérise en ce qu'un levier (10) semblable à un pendule est prévu comme obturateur pour l'ouverture d'écoulement (9), levier qui est suspendu oscillant sur le côté extérieur du couvercle rabattant (5) par son extrémité supérieure et dont l'extrémité inférieure libre recouvre l'ouverture d'écoulement (9).

2. Dispositif selon la revendication 1, caractérisé en ce que le levier (10) est pourvu d'une face coudée (12) à l'extrémité libre et que l'ouverture d'écoulement (9) est fermée par cette face coudée (12) lorsque la porte n'occupe pas sa position verticale, tandis qu'elle est ouverte à tel point, par l'oscillation vers l'extérieur du pendule lorsque la porte occupe sa position verticale, que le produit de nettoyage chargé dans la partie correspondante (3) de la chambre peut s'écouler hors d'elle.

3. Dispositif selon la revendication 1 ou 2, caractérisé en ce que l'obturateur (10, 12) est pourvu d'un élément d'impact (17) qui fait saillie dans le trajet d'un jet d'arrosage du lave-vaiselle, de manière que l'obturateur s'ouvre sous l'effet de la pression du jet d'arrosage.
